# EUROPÄISCHE PATENTSCHRIFT

(11) **EP 0 166 387 B1**
(45) Veröffentlichungstag und Bekanntmachung des Hinweises auf die Patenterteilung: **16.01.1991**
(21) Anmeldenummer: 85107664.6
(22) Anmeldetag: 21.06.1985
(51) Int. Cl.: H01Q 1/12, H01Q 1/32

(54) **Antenne in der Heckscheibe eines Kraftfahrzeugs**
Vehicle windshield antenna
Antenne pare-brise pour véhicule

(30) Priorität: 22.06.1984 DE 3423205
(43) Veröffentlichungstag der Anmeldung: 02.01.1986
(73) Patentinhaber: HANS KOLBE & CO., 31162 Bad Salzdetfurth (DE)
(72) Erfinder: Lindenmeier, Heinz, Prof. Dr.-Ing., D-8033 Planegg (DE); Hopf, Jochen, Dr. Ing., D-8013 Haar (DE); Flachenecker, Gerhard, Prof. Dr.-Ing., D-8012 Ottobrunn (DE)

(56) Entgegenhaltungen:
- WO-A-81/01916
- DE-A- 3 406 580
- DE-A- 3 409 876
- FR-A- 2 400 805

## Beschreibung

Die Erfindung betrifft eine Antenne zum Senden und/oder Empfangen in der Heckscheibe eines Kraftfahrzeugs, bestehend aus dem Heizfeld und einer Spule, die mit Hilfe zweier parallel geführter Drähte als Bifilarwicklung ausgeführt ist und deren beide Drähte auf der ersten Seite der Spule an die beiden Gleichstromanschlüsse des Heizfeldes und auf der zweiten Seite an die Pole der Gleichspannungsquelle angeschlossen sind.

Eine Empfangsantenne dieser Art ist z.B. bekannt aus P 26 50 044. Bei dieser Antenne dient das Heizfeld als Antenne für den Empfang der LMK- und der UKW-Signale. Ein besonderes Problem stellt hierbei die Gleichstromzuführung für das Heizfeld dar. Insbesondere im LMK-Bereich, in dem das Heizfeld aufgrund der niedrigen Frequenz ein hochohmiges Antennenelement bildet, ist die Zuführung der großen, für die Heizung des Feldes notwendigen Gleichströme stets mit einer erheblichen Bedämpfung der Empfangssignale verbunden. Die Heizströme werden nach der dort angegebenen Erfindung über eine bifilar ausgeführte Drossel zugeführt, wobei diese Drossel dem Antennenelement bezüglich der hochfrequenten Signale parallel geschaltet ist. Hierbei zeigt sich, daß der direkte Anschluß des Antennenkreises eines Rundfunkempfängers über einen Abzweiganschluß an die als Empfangsantenne dienenden Heizelemente nur zu nicht zufriedenstellenden Empfangseigenschaften führt und eine Optimierung der Empfangseigenschaften auch nicht ermöglicht. Hinzu kommt, daß es bei niedrigen Frquenzen nicht möglich ist, den Blindwiderstand dieser Drossel breitbandig für den LMK-Bereich so groß zu gestalten, daß die Parallelschaltung dieses Elements zur Antenne das Empfangssignal nicht merklich beeinträchtigt. Im UKW-Bereich, in dem das Heizfeld ein wesentlich niederohmigeres Antennenelement bildet, kann die Verdrosselung der Gleichstromzuführung wesentlich einfacher und ohne großen technischen Aufwand durchgeführt werden.

Ein weiterer wesentlicher Nachteil dieser Antenne nach em Stande der Technik ist die große Störeinkopplung in den Empfängereingang, insbesondere bei niedrigen Frequenzen. Diese hochfrequenten Störungen sind durch die elektrischen Aggregate im Fahrzeug verursacht, wie z.B. durch Zünd- und durch Einspritzimpulse und durch digital arbeitende Komponenten im Fahrzeug wie z.B. durch eine digitale Motorelektrik. Da bei einer Antenne nach P 26 50 044 das Antennenelement sowohl mit dem Empfängereingang als auch, bei eingeschalteter Heckscheibenheizung, it der hochfrequent gestörten Gleichspannungsversorgung verbunden ist, sind zur Vermeidung von Empfangsstörungen Siebmaßnahmen in der Gleichspannungsversorgung mit hoher Wirksamkeit vor allem für den niederfrequenten LMK-Bereich erforderlich. Der technische Aufwand für diese Siebung ist u.a. auf Grund der hohen Heizstöme (bis zu 30 A) erheblich.

Im Empfangsfall ist es bei derartigen Antennen erforderlich, einen möglichst guten Empfang mit einem guten Signal-Störverhältnis zu erreichen und also auch die Einkopplung von hochfrequenten Störungen z.B. aus dem Bordnetz des Fahrzeugs zu verhindern. Im Sendefall muß eine verlustarme Leistungsanpassung an des Speisekabel erreicht werden.

Aufgabe der Erfindung ist es deshalb, bei einer Antenne nach dem Oberbegriff des Anspruchs 1 gute Empfangs- und Sendeeigenschaften innerhalb des Nutz-Empfangsbandes zu schaffen und dabei für den Empfangsfall den Aufwand, der zur Siebung der niederfrequenten Störungen im Heizkreis erforderlich ist, so gering wie möglich zu halten.

Diese Aufgabe wird erfindungsgemäß dadurch gelöst, daß die als Bifilarwicklung ausgeführte Spule 9 die Primärwicklung eines Transformators 10 bildet und die beiden Drähte der zweiten Seite der Spule hochfrequent mit der Fahrzeugkarosserie 3 verbunden sind und eine bon der Primärwicklung 9 getrennte magnetisch angekoppelte Sekundärwicklung 11 vorhanden ist, an die ein Antennennetzwerk 12 mit der Antennenanschlußstelle 20, 21 angeschlossen ist.

Im folgenden wird die Erfindung anhand von Zeichnungen dargestellt und näher beschrieben. Es zeigen:
Fig. 1: Grundprinzip einer Antenne nach der Erfindung.
Fig. 2: Elektrisches Ersatzschaltbild einer Antenne nach der Erfindung.
Fig. 3: Antenne nach der Erfindung für nicht zu große Frequenzbereiche bei nicht zu niedrigen Frequenzen, z.B. für Autotelefon.
Fig. 4: Aktive Empfangsantenne nach der Erfindung, z.B. für den UKW-Rundfunkempfang.
Fig. 5: Antenne nach der Erfindung für den Empfang breiter Frenzbänder niedriger Frequenz (z.B. dem LMK-Empfang) mit einem Autoradio mit kapazitivem Eingangswiderstand.
Fig. 6: einfaches elektrisches Ersatzschaltbild einer Antenne nach der Erfindung für ein breites Frequenzband niedriger Frequenz und einen fest gekoppelten Transformator.
Fig. 7: typische Frequenzabhängigkeit der Signalspannung U für ein breites Frequenzband niedriger Frequenz und eine kapazitive Belastung der Sekundärspule des Transformators.
Fig. 8: aktive Antenne nach der Erfindung für den Empfang breiter Frequenzbänder niedriger Frequenz und einem Verstärker kleiner Eingangskapazität.
Fig. 9: Erweiterung für zwei Frequenzbereiche.
Fig. 10: Fahrzeugheckscheibe mit zwei Heizfeldern, von denen das eine für eine Antenne nach der Erfindung verwendet wird.

Die mit der Erfindung erzielten Vorteile bestehen insbesondere in einem besseren Empfang, der sogar auch in einem breiten niederfrequenten Frequenzbereichs erreicht wird, und inn einer Reduktion der Störungen, die über die Gleichstromeinspeisung in des Empfangssystem eingekoppelt werden sowie in einer einfachen Möglichkeit, die Anordnung für andere Sende- und/oder Empfangsfrequenzbereiche zu erweitern.

Anhand der Fig. 1 wird das Grundprinzip der Antenne nach der Erfindung beschrieben. Auf der Heckscheibe 1 befindet sich ein Heizfeld 2, das als Antennenelement dient. Die Zuführung der Heizströme erfolgt über die beiden Gleichstromanschlüsse 5 und 6 des Heizfeldes, an die die erste Seite 4 der Primärwicklung 9 angeschlossen ist. Diese besteht aus bifalaren eng benachbarten Drähten und bildet zusammen mit der Sekundärwicklung 11 einen Transformator 10. Die beiden anderen Anschlüsse auf der zweiten Seite 7 der Primärwicklung 9 sind an die Gleichstromquelle 8 für die Heizung der Heizelemente angeschlossen. Diese Anschlüsse sind hochfrequenzmäßig mit der Fahrzeugkarosserie 3, im Beispiel der Fig. 1, durch zwei Kondensatoren 22, verbunden.

An die Primärwicklung 9 ist die Sekundärspule 11 magnetisch angekoppelt. Die Windungszahl der Sekundärspule ist dabei geeignet gewählt, daß im Empfangsfall im Empfänger 14, der über ein Antennennetzwerk 12 und die Antennenanschlußleitung 13 angeschlossen ist, ein gutes Signal-Rauschverhältnis für die Empfangsfrequenz entsteht.

Das Antennennetzwerk 12 kann im Empfangsfall wahlweise als passives verlustarmes Transformationsnetzwerk oder als aktives Verstärker- und Transformationsnetzwerk ausgeführt werden. Bei Ausführung des Antennennetzwerks 12 als Verstärker- und Transformationsnetzwerk wird die Sekundärspule 11 geeignet gestaltet, daß sich an der Antennenanschlußstelle, also am Ausgang des Netzwerks 12 an den Klemmen 20 und 21, im vorgegebenen Frequenzbereich ein möglichst gutes Signal-Rauschverhältnis einstellt.

Im Fall eines passiven Transformationsnetzwerk werden diese Netzwerk 12 und die Sekundärspule 11 so asugeführt, daß am Eingang des Empfängers 14 Widerstandsanpassung vorliegt. Eine derartige Anordnung kann auch zum Senden verwendet werden. In diesem Fall tritt an Stelle des Empfängers 14 ein Sender 14. Die Impedanzanpassung am Senderausgang erfolgt hierbei für maximale Ausgangsleistung.

Die Wirkungsweise der beschreibenen Antenne bei niedrigen Frequenzen, (d.h. bei Wellenlängen, die wesentlich größer als die Abmessungen des Fahrzeugs sind) wird anhand des elektrischen Ersatzschaltbildes in Fig. 2 für den Fall eines passiven Antennennetzwerks 12 deutlich. Bezüglich des Gleichstromanschlußklemmenpaares 5 und 6 kann das Heizfeld 2 als Signalspannungsquelle mit der Leerlaufspannung E*heff und der Impedanz des Heizfeldes Za zwischen diesen Klemmenpaar 5, 6 und der Fahrzeugkarosserie 3 dargestellt werden. Bei niedrigen Frequenzen ist Za im wesentlichen durch die KapazitÄt Ca beschreibbar. Hierbei ist darauf zu achten, daß die Sammelschienen des Heizfeldes nicht mit hochfrequent verlustbehafteten Materialien (Gummiberandung, Klebemittel) in Berührung kommen.

E ist die Empfangsfeldstärke und heff die effektive Höhe des Heizfeldes. An dieses Klemmenpaar 5,6 ist die bifilar ausgeführte Primärwicklung 9 des Transformators 10 angeschlossen und an ihrem anderen Ende 7 hochfrequent niederohmig mit der Fahrzeugkarosserie 3 verbunden. Die Sekundärwicklung 11 wird dabei so ausgeführt, daß sich mit einem möglichst weni aufwendigen verlustarmen Antennennetzwerk 12 am Ende der Antennenanschlußleitung die geforderte Impedanzpassung an den Empfänger bzw. Sender 14 einstellt.

Im Gegensatz zu der aus P 26 50 044 bekannten Antenne kann durch die Wahl einer geeigneten Sekundärspule 11 das Impedanzniveau an ihrem Ausgang (Klemmen 18,19) in weiten Grenzen frei wählbar eingestellt werden und damit auf einfache Weise an die weiterführende Sender- bzw. Empfängerschaltung angepasst werden. Das transformatorische Prinzip ist zudem sehr breitbandig, so daß die Wirkungsweise der Antenne auch für breite Frequenzbänder optimiert werden kann.

Die Anordnung aus Heizfeld 2 und Transformator 10 führt bei niedrigen Frequenzen zu einem Hochpaßverhalten mit einer Resonanzüberhöhung bei der Resonanzfrequenz, die sich aus der Antennenkapazität Ca und der Primärinduktivität des Übertragers sowie der wechselstrommäßigen Belastung der Sekundärwicklung 11 durch das Antennennetzwerk 12 ergibt. Legt man diese Resonanzfrequenz ans untere Frequenzbandende des Betriebsfrequenzbereichs, so wird auch am unteren Frequenzbandende die Signalübertragung der Antenne ausreichend. Diese Dimensionsierung erlaubt eine Minimierung der Primärinduktivität des Übertragers 10. Damit ist ein minimalen Drahtaufwand verbunden, mit dem auch minimale Verluste an Heizleistung einhergehen.

Ein entscheidender Vorteil der transformatorischen Ankopplung des Antennennetzwerks 12 an das Heizfeld 2 ist die Tatsache, da die der Heizgleichstromquelle 8 des Fahrzeugs überlagerten hochfrequenten Störströme, die ebenfalls durch das Heizfeld fließen, nicht in das Empfangssystem eingekoppelt werden und damit auch nicht den Empfang beeinträchtigen können. Diese hochfrequenten Störströme sind durch die elektrischen Fahrzeugagregate (z.B. Zündung, Lichtmaschine, digitale Motorelektrik u.a.) verursacht. Diese Störströme durchfließen die Primärwicklung 9 des Übertragers 10 auf Grund der großen Eigeninduktivität der bifilar ausgeführten Wicklung zwei Mal in gleicher Größe in gegensinniger Richtung, so daß sich ihre magnetischen Wirkungen aufheben und auf die Sekunärwicklung kein Signal übertragen wird und daher auch keine Störungen ins Empfangssystem eingekoppelt werden.

Die Auskopplung des Empfangssignals über einen Abzweiganschluß der Heizelemente, wie in P 26 50 044 vorgesehen, führt dagegen zwangsweise zu einer Einkopplung der Störspannungen, die über die Störströme an dem durch die Heizelemente gebildeten hochfrequenten Widerstand entstehen, ins Impfangssystem. Die am Heizfeld abgegriffene Störspannung ist dabei nur unwesentlich kleiner als die gesamte, der Gleichspannungsquelle der Heizung von den störenden Fahrzeugaggregaten überlagerte Störspannung.

Bekanntlich reduziert die Kapazität parallel zu einer kapazitiven Antenne die Antennenbandbreite und damit die Leistungsfähigkeit der Antenne. Aus diesem Grund ist die wirksame Parallelkapazität zwischen dem Klemmenpaar 5, 6 und dem Masseanschluß (Fahrzeugkarosserie 3) so klein wie möglich zu halten. In einer vorteilhaften Ausführungsform der Erfindung wird zur Vermeidung einer Zuleitungskapazität die Primärwicklung des Transformators 10 auf der ersten Seite 4 der bifilaren Spule 9 über möglichst kurze leitende Verbindungen 16 und 17 (Fig. 1) mit den Gleichstromschüssen 5 und 6 des Heizfeldes verbunden.

Insbesondere bei niedrigen Frequenzen ist es im Interesse einer möglichst kleine Streuinduktivität des Transformators 10 notwendig, die magnetische Kopplung zwischen der Primärwicklung 9 und der Sekundärwicklung 11 möglichst groß zu wählen. Dies geschieht am einfachsten durch Wahl eines für die Primär- und Sekundärwicklung gemeinsamen Wickelkörpers mit einem gemeinsamen Ferritkern 15. Durch die erhöhte Permeabilität des Ferritkerns wird die erforderliche Windungszahl und damit der Drahtbedarf und die Verluste an Heizleistung so klein wie möglich gehalten.

Um die zweite Seite 7 der Spule 9 im Betriebsfrequenzbereich hochfrequent niederohmig mit der Fahrzeugkarosserie zu verbinden, werden sehr vorteilhaft frequenzselektive Schaltungen aus Blindelementen mit Gleichstromtrennung zur Karosserie verwendet. Solche Schaltunge werden vorzugsweise durch hinreichend große Kapazitäten (Fig. 1), durch Serienresonanzkreise oder durch ähnlich wirkende Schaltungen realisiert.

Zur Realisierung einer passiven Sende- bzw. Empfangsantenne kann bei nicht zu niedrigen Frequenzen und innerhalb eines nicht zo großen Frequenzbereichs (z.B. für Autotelefon) in einem besonders einfachen Fall das Antennennetzwerk 12 als Durchschaltung ausgeführt (Fig. 3). Hierfür ist es erforderlich, die Primärwicklung und die Sekundärwicklung des Übertragers so zu gestalten, daß durch Transformation der Heizfeldimpedanz Za die an der Sekundärwicklung zwischen ihren Anschlüssen 18 und 19 meßbare Impedanz Z1 nahezu gleich dem Eingangswiderstand ZL der Antennenanschlußleitung ist.

Durch Einführung eines auf an sich bekannte Weise geeignet gestalteten Antennennetzwerks 12 wird in einer weiteren Ausgestaltung der Erfindung die an den Anschlußklemmen der Sekundärwicklung 18 und 19 vorliegende Impedanz mit kleinerer Abweichung in die Nähe des Wellenwiderstands der Antennenanschlußleitung transformiert.

In einer vorteilhaften Weiterführung dieser Antenne als aktive Empfangsantenne (z.B. für den UKW-Rundfunkempfang) enthält das direkt angeschlossene Antennennetzwerk 12 zusätzlich einen verstärkenden Transistor 24 (Fig. 4). Vorteilhaft wird dieser mit Hilfe des verlustarmen Transformationsnetzwerks 23 eingangsseitig für optimales Signal-Rauschverhältnis angepasst. Die Ausgangsimpedanz dieses Transistors wird vorteilhaft mit Hilfe eines Anpassungsnetzwerks 25 in den Wellenwiderstand ZL der Antennenanschlußleitung transformiert.

Für den Empfang breiter Frequenzbänder niedriger Frequenzen, wie z.B. dem Lang-, Mittel- und Kurzwellenbereichs (LMK), ist die oben beschriebene Impedanzanpassung nicht möglich. In diesem Frequenzbereich werden vielfach elektronisch abstimmbare Empfänger (Autoradio) mit kapazitiv hochohmigem Eingangswiderstand mit Feldeffekttransistor mit Ansteuerung am Gate verwendet. Die Eingangsimpedanz solcher Empfänger kann durch die Eingangskapazität Ce beschrieben werden (Fig. 5). Die für derartige Empfänger verwendete Antennenanschlußleitung ((13) ist kapazitätsarm und wirkt auf Grund ihrer im Vergleich zur Betriebswellenlänge geringen Länge als Parallelkapazität CL. In diesen Fällen ist die Eingangsimpedanz der Antennenanschlußleitung kapazitiv und kann durch die Kapazität Ce + CL beschrieben werden. Besonders einfach wird die Anordnung, wenn das Antennennetzwerk 12 als Durchschaltung ausgeführt wird. Damit ist Cp = Ce + CL. Optimales Signal-Rauschverhältnis im Empfänger entsteht dann, wenn die Signalspannung U an der Parallelkapazität Cp möglichst groß ist. Dies wird durch geeignete Ausgestaltung des Transformators 10 erreicht.

Für den besonders vorteilhaften Fall einer festen magnetischen Kopplung zwischen Primär- und Sekundärwicklung des Transformators 10 wird das elektrische Verhalten der Empfangsantenne durch das elektrische Ersatzschaltbild in Fig. 6 angenähert beschrieben. Hierin ist Lp die Induktivität der Primärspule und ü das Spannungsübersetzungsverhältnis ü des Transformators, der an seinem Ausgang mit der Kapazität Cp belastet ist. Die Signalspannung U an der Parallelkapazität kann mit folgender Formel ermittelt werden:

Hierin ist fr die Resonanzfrequenz, gebildet aus der Heizfeldkapazität Ca parallel zu der auf der Primärseite des Transformators wirksamen Kapazität Cp^{*}ü² und der Eigeninduktivität der Primärspule Lp:

Aus der Formel (1) geht hervor, daß bei Frequenzen, die wesentlich größer als fr sind, die Spannung U breitbandig konstant bleibt. Diese Spannung wird dann maximal (Um), wenn das Übersetzungsverhältnis ü ungefähr zu: gewählt ist. Diese Spannung ergibt sich dann aus (1) zu:

Für Frequenzen am unteren Bandende bedämpfen die unvermeidbaren Spulenverluste das Signal. Dieses Absinken der Signalspannung mit kleiner werdender Frequenz kann durch Ausnutzung des Resonanzeffekts kompensiert oder überkompensiert werden Unterhalb der Resonanzfrequenz fr fällt die Spannung U gemäß (f/fr)² ab. Sehr vorteilhaft die Induktivitat Lp derart gewählt, daß die Resonanzfrequenz fr um den Faktor v2höher liegt als die niedrigste Frequenz fu des Empfangsbereichs (Fig. 7), weil dadurch im gesamten Betriebsfrequenzbereich die Spannung U nicht unter den Wert Um absinkt. Die Eigeninduktibität kann in einer besonders vorteilhaften Ausgestaltung der Erinfundg damit zu: gewählt werden. Bei dieser Dimensionsierung ergibt sich sehr vorteilhaft der Kleinstmögliche Wert für Lp.

Ist die Antennenanschlußleitung an ihrem Eingang direkt mit den Anschlußklemmen 18 und 19 der Sekundärwicklung 11 verbunden, wird diese somit mit der Kapazität Cp = CL + Ce belastet. Durch geeignete Wahl der Induktivitat der Primärwicklung und der Windungszahl der Sekundärwicklung gemäß der in den Gleichungen (1) mit (5) dargestellten Zusammenhänge wird somit im Empfänger 14 im gesamten Frequenzbereich ein gutes Signal-Rauschverhältnis erzielt. Nachteilig bei dieser Konzeption ist die verhältnismäßig große Kapazität Cp, die sich hauptsächlich aus der Kapazität CL der Antennenanschlußleitung ergibt und zu einer verhältnismäßig kleinen Spannung Um führt.

Wesentlich günstiger ist es deshalb, am Eingang des Antennennetzwerks 12 einen kapazitiv hochohmigen Breitbandverstärker anzuschalten. Die Signalspannung U sowie damit auch der Signal-Rauschabstand wird durch diese Maßnahme gemäß Gleichung (4) um den Faktor (Cp/CF) angehoben, wenn CF die Eingangskapazität des verwendeten Verstärkers ist. Solche Verstärker mit kleiner Eingangskaßazität, kleinem Eigenrauschen und hoher Linearität sind z.B. bekannt aus DPS 21 15 657, DPS 20 21 331, DAS 25 54 828 und DAS 25 54 829 (s. Fig. 8).

Häufig ist es erwünscht, mehrere verschiedene Empfangsfrequenzbereiche (z.B. LMK- und UKW-Rundfunkempfang im Fahrzeug) sowie z.B. einen oder mehrere Sende-Empfangsfrequenzbereiche (z.B. Autotelefon) mit einer einzigen Antennenstruktur zu realisieren. Dies ist mit einer Antenne nach der Erfindung vorteilhaft in der Weise möglich, wie dies für den Fall zweier Frequenzbereiche Fig. 9 zeigt.

In Fig. 9 sind zwei Bifilarwicklungen als Primärwicklungen zweier Transformatoren 10, zur Unterscheidung im folgenden mit 10a und 10b bezeichnet, zur Auskopplung zweier unterschiedlicher Frequenzbereiche vorhanden, wobei die Primärwicklungen beider Spulen 9a und 9b auf Grund der gleichstrommäßigen Serienschaltung vom Heizgleichstrom sowie von den hochfrequenten Störströmen nacheinander durchflossen werden und dadurch die oben beschriebenen Vorteile hinsichtlich der unterbleibenden Einkopplung von Störungen des Bordnetzes ins Empfangssystem für beide Frequenzbereiche erhalten bleiben. Entsprechend sind die Anschlüsse 18a und 19a bzw. 18b und 19b der beiden Sekundärwicklungen 11a und 11b der Übertrager 10a und 10b an das gemeinsame Antennennetzwerk 12 mit der Antennenanschlußstelle 20, 21 angeschlossen. In diesem Fall ist zweckmäßigerweise eine Frequenzweiche 32 im Antennennetzwerks 12 enthalten (Fig. 9).

Weitere Dimensionsierungsgesichtspunkte für eine derartige Antenne nach der Erfindung für zwei Frequenzbereiche sollen am Beispiel einer kombinierten LMK- UKW-Rundfunkempfangsantenne erläutert werden. Im Beispiel der Fig. 9 ist dann der Übertrager 10a für den UKW-Frequenzbereich, wie oben z.B. anhand der Fig. 4 erläutert, dimensioniert. Die hochfrequenzmäßig niederohmige Verbindung der zweiten Seite der Primärwicklung 9a des Übertragers 10a ist dann wegen der relativ geringen Bandbreite des UKW-Bereichs mit Hilfe von Serienresonanzkreisen oder mit Schaltungen mit dem Charakter von Serienresonanzkreisen einfach realisierbar. Die Resonanzfrequenz dieser Serienresonanzkreise liegt zweckmäßigerweise innerhalb des UKW-Bereichs und der Resonanzblindwiderstand der Resonanzkreise wird so gewählt, daß die Niederohmigkeit im gesamten UKW-Frequenzbereich ausreichend ist. Gleichzeitig ist zu beachten, daß sich durch diese Serienresonanzkreise bei tiefen Frequenzen, hier dem LMK-Bereich, eine kapazitive Belastung der Heizscheibe ergibt, so daß der Serienresonanzkreis nicht unnötig niederohmig dimensoniert werden darf.

Der Übertrager 10b ist in diesem Beispiel für die Auskopplung des niederfrequenten, breiten LMK-Frequenzbereichs vorgesehen. Die niederohmige Verbindung der beiden Drähte auf der zweiten Seite der Spule 9b im Übertrager 10b erfolgt dann zweckmäßigerweise am einfachsten über hinreichend große Kapazitäten (Fig. 9).

Da die Primärinduktivität der Spule 9a im Übertrager 10a für den Übertrager 10b eine Streuinduktivität darstellt, die die wirksame Kopplung reduziert, ist es vorteilhaft, wenn die Primärinduktivität der Spule 9a im Übertrager 10a im Veregleich zur Eigeninduktivität der Spule 9b im Übertrager 10b klein ist. Dies ist dann in der Regel in ausreichenden Maße erfüllt, wenn am Übertrager 10a das höherfrequentere Signal und am Übertrager 10b das niederfrequentere Signal ausgekoppelt wird, wie dies im obigen Beispiel vorgesehen war.

Bei einer sinngemäßen Erweiterung einer Antenne nach der Erfindung auf mehr als auf 2 Frequenzbereiche wird man daher vorteilhaft den Übertrager für den höchsten Frequenzbereich unmittelbar an die Gleichstromanschlüsse des Heizfeldes und den Übertrager für den neiderfrequentesten Frequenzbereich am entferntesten von den Gleichstromanschlüssen des Heizfeldes anschließen und die hochfrequenzmäßige Verbindung der zweiten Seiten der bifilaren Primärwicklungen 9 mit der Fahrzeugkarosserie 3 jeweils so ausführen, daß die Beeinflussung für die anderen Frequenzbereiche möglichst gering ist.

Bei Antennen nach der Erfindung kann der Drahtbedarf für die Primärwicklungen der Übertrager minimal bewählt werden. Trotzdem kann bei sehr großen Heizleistungen und großen zu beheizenden Flächen die thermische Belastung der Übertrager unzulässig hoch werden, vor allem wenn die Wicklungen auf einem Ferritkern aufgebracht sind. In solchen Fällen ist es vorteilhaft, die Größe der über die Primärwicklungen 9 mit dem Heizgleichstrom beheizten Fläche kleiner als die insgesamt zu beheizende Fläche zu wählren (Fig. 10). und nur diesen Teil des Heizfeldes als Antenne zu verwenden. Der restlichen Teil der zu beheizenden Fläche kann dann mit einem Heizfeld bedeckt werden, das nicht als Antenne verwendet wird.

## Patentansprüche

1. Antenne zum Senden und/oder Empfangen in der Heckscheibe eines Kraftfahrzeugs, bestehend aus dem Heizfeld und einer Spule, die mit Hilfe zweier parallel geführter Drähte als Bifilarwicklung ausgeführt ist und deren beide Drähte auf der ersten Seite der Spule an die beiden Gleichstromanschlüsse des Heizfeldes und auf der zweiten Seite an die Pole der Gleichspannungsquelle angeschlossen sind, dadurch gekennzeichnet, daß die als Bifilarwicklung ausgeführte Spule (9) die Primärwicklung eines Transformators (10) bildet und die beiden Drähte der zweiten Seite der Spule hochfrequent mit der Fahrzeugkarosserie (3) verbunden sind und eine von der Primärwicklung (9) getrennte magnetisch angekoppelte Sekundärwicklung (11) vorhanden ist, an die ein Antennennetzwerk (12) mit der Antennenschlußstelle (20, 21) angeschlossen ist.

2. Antenne nach Anspruch 1, dadurch gekennzeichnet, daß die Primärwicklung (9) des Transformators (10) auf der ersten Seite (4) der Spule (9) über möglichst kurze leitende Verbindungen (16, 17) mit den Gleichstromanschlüssen (5, 6) des Heizfelds verbunden ist.

3. Antenne nach den Ansprüchen 1 und 2, dadurch gekennzeichnet, daß die Primärwicklung und die Sekundärwicklung des Übertragers (10) auf einem gemeinsamen Ferritkern (15) aufgebracht sind.

4. Antenne nach den Ansprüchen 1 bis 3, dadurch gekennzeichnet, daß die hochfrequente Verbindung zwischen den beiden Drähten der zweiten Seite der Spule (9) und der leitenden Karosserie (3) auf an sich bekannte Weise frequenzselektive durch Filtermaßnahmen realisiert ist, die innerhalb des Frequenzbereichs, für den die Antenne vorgesehen ist, niederohmig sind.

5. Antenne nach den Ansprüchen 1 bis 4, dadurch gekennzeichnet, daß die Induktivität der Primärwicklung (9) so klein wie möglich gewählt ist und die Windungszahl der Sekundärwicklung (11) derart gewählt ist, daß in einem vorgegebenen kleineren Frequenzbereich die an der Sekundärwicklung vorliegende Impedanz nahezu gleich dem Wellenwiderstand der Antennenanschlußleitung (13) ist und das Antennennetzwerk (12) als Durchschaltung ausgeführt ist.

6. Antenne nach den Ansprüchen 1 bis 4, dadurch gekennzeichnet, daß die Induktivität der Primärwicklung so klein wie möglich gewählt ist und die Wndungszahl der Sekundärwicklung (11) derart gewählt ist, daß in einem vorgegebenen kleineren Frequenzbereich die an der Sekundärwicklung vorliegende Impedanz in der Nähe des Wellenwiderstands der Antennenanschlußleitung ist und das Antennennetzwerk (12) auf an sich bekannte Weise mit Hilfe einer verlustarmen Anpassungsschaltung derart gestaltet ist, daß an seinem Ausgang die Impedanz gleich dem Wellenwiderstand der Antennenanschlußleitung (13) ist.

7. Antenne zum Empfangen nach den Ansprüchen 1 bis 4, dadurch gekennzeichnet, daß das Antennennetzwerk (12) direkt an die Sekundärwicklung (11) des Transformators (10) angeschaltet ist und einen Transistorverstärker enthält.

8. Antenne zum Empfangen nach Anspruch 7, dadurch gekennzeichnet, daß die Induktivität der Primärwicklung (9) so klein wie möglich gewählt ist nd die Windungszahl der Sekundärwicklung (11) derart gewählt ist, daß in einem vorgegebenen kleineren Frequenzbereich die an der Sekundärwicklung vorliegende Impedanz möglichst nahe dem für optimales Signal-Rauschverhältnis des Transistorverstärkers im Antennennetzwerk (12) nötigen Wert ist.

9. Antennen zum Empfangen nach Anspruch 7, dadurch gekennzeichnet, daß dem Antennentransistor (24) ein verlustarmes Transformationsnetzwerk (23) vorgeschaltet ist, dessen Ausgangsimpedanz gleich dem für optimales Signal-Rauschverhältnis nötigen Wert des Transistorverstärkers ist.

10. Antenne zum Empfangen nach den Ansprüchen 1 bis 4, dadurch gekennzeichnet, daß bei einem Antennennetzwerks (12), dessen Eingangsimpedanz im Nutzfrequenzbereich durch eine Kapazität beschrieben werden kann, das Übersetzungsverhältnis ü des Übertragers (10) derart gewählt ist, daß am oberen Ende des Freuenzbandes eines breiten Frequenzbereich niedriger Frequenz (z.B. dem LMK-Bereich) im Empfänger (14) ein optimales Signal-Rauschverhältnis besteht.

11. Antennen zum Empfangen nach Anspruch 10, dadurch gekennzeichnet, daß an die Sekundärwicklung des Übertragers die Antennenanschlußleitung (13) direkt angeschlossen ist und die Eingangsimpedanz der Antennenanschlußleitung mit nachgeschaltetem Emfänger durch eine Kapazität Cp gebildet ist und das Übersetzungsverhältnis des Übertragers ü derart gewählt ist, daß am oberen Ende des Frequenzbandes eines breiten Frequenzbereichs niedriger Frequenz (a.B. dem LMK-Bereich) im Empfänger ein optimales Signal-Rauschverhältnis besteht.

12. Antenne zum Empfangen nach den Ansprüchen 10 oder 11, dadurch gekennzeichnet, daß bei einer Kapazität Ca des Heizfeldes (2) das Verhältnis ü der Sekundärspannung zur Primärspannung des Transformators (10) ca. ü = Ca/Cp gewählt ist.

13. Antenne zum Empfangen nach den Ansprüchen 10 mit 12, dadurch gekennzeichnet, daß ein einem breiten Frequenzbereich niedriger Frequenz (z.B. dem LMK-Bereich) die aus der Kapazität des Heizfeldes, der Primärwicklung und der Eingangskapazität des Antennennetzwerks gebildete Resonanzfrequenz derart gewählt ist, daß das Signal-Rauschverhältnis im Empfänger an den Enden des breiten Frequenzbands etwa gleich groß ist.

14. Antenne zum Empfangen nach Anspruch 13, dadurch gekennzeichnet, daß die Resonanzfrequenz so gewählt ist, daß sie ca. 2 mal größer als die niedrigste Frequenz (fu) des breiten Frequenzbereichs ist.

15. Antenne zum Empfangen nach den Ansprüchen 12 bis 14, dadurch gekennzeichnet, daß das Antennennetzwerk (12) am Eingang einen an sich bekannten rauscharmen, linearen, kapazitiv hochohmigen Breitbandverstärker mit der Eingangskapazität CF enthält.

16. Antenne zum Empfangen nach den Ansprüchen 1 bis 15, dadurch gekennzeichnet, daß zwei Bifilarwicklungen als Primärwicklungen zweier Transformatoren (10a) und (10b) für die Auskopplung zweier unterschiedlicher Frequenzbereiche vorhanden sind und die erste Seite der ersten Spule (9a) des Übertragers (10a) an die beiden Gleichstromanschlüsse des Heizfeldes angeschlossen ist und die beiden Drähte der zweiten Seite der ersten Spule (9a) für den ersten Frequenzbereich frequenzselektiv niederohmig mit der Fahrzeugkarosserie verbunden sind und die beiden Drähte der ersten Seite der zweiten Spule (9b) des Übertragers (10b) mit den beiden Drähten der zweiten Seite der ersten Spule (9a) verbunden sind und die beiden Drähte der zweiten Seite der zweiten Spule (9) mindestens für den zweiten Frequenzbereich hochfrequent niederohmig mit der Fahrzeugkarosserie verbunden sind und an die Pole der Gleichspannungsquelle (8) angeschlossen sind und für jede Primärwicklung eine getrennte mit ihr magnetisch gekoppelte Sekundärwicklung (11 a) und (11b) vorhanden ist, die das Antennennetzwerk (12) speisen.

17. Antenne nach den Ansprüchen 1 bis 16, dadurch gekennzeichnet, daß die Größe des über die bifilare Wicklung gespeisten Heizfeldes (2) so gewählt ist, daß der für den Transformator zulässige thermische Belastung nicht überschritten ist.

## Revendications

1. Antenne pour la réception et/ou l'émission de signaux de radiofréquence incorporée dans la lunette arrière d'une voiture constituée par le panneau de chauffage et une bobine construite comme enroulement bifilaire à l'aide de deux fils en parallèle dont les deux premiers bouts sont branchés sur les deux bornes de CC de panneau de chauffage, les extrémités de l'autre côte étant branchées sur les connecteurs de la source de CC, caractérisée du fait que l'enroulement bifilaire (9) constitue le primaire d'un transformateur (10), les deux extrémités arrière de la bobine étant reliées en régime RF à la carosserie de la voiture (3), et d'un enroulement secondaire (11) de ce transformateur séparé du primaire et en couplage magnétique avec ceci auquel est connecté un réseau d'antenne (12) avec son point de connexion (20, 21).

2. Antenne selon la revendication 1, caractérisée du fait que l'enroulement (9) du transformateur (10) est connecté sur con côte avant (4) à travers de liaisons conductrices aussi courtes que possible (16,17) aux bornes CC du panneau de chauffage (5, 6).

3. Antenne selon la revendications 1 et 2, caractérisée du fait queles enroulements primaire et secondaire du transformateur (10) sont mis ensemble sur un noyau en ferrite commun (15).

4. Antenne selon la revendications 1 à 3, caractérisée du fait que la connexion RF entre les deux fils de l'extrémité arrière de la bobine (9) et la partie conductrice de la carosserie (3) est réalisée de domaine publique à sélection de fréquence par moyens de filtrage montrant une caractéristique de basse résistance dans la bande utile de l'antenne.

5. Antenne selon la revendications 1 à 4, caractérisée du fait que l'inductance de l'enroulement primaire (9) est équilibrée à la valeur le plus réduite possible, le nombre de tours de l'enroulement secondaire (11) étant choisie d'une manière à rapprocher l'impédance de cet enroulement dans une gamme de fréquences prédéterminée plus étroite à celli-ci de la ligne de transmission (13), et que le réseau d'antenne (12) est conçu comme un circuit connecteur.

6. Antenne selon la revendications 1 à 4, caractérisée du fait que l'inductance de l'enroulement primaire (9) est équilibrée à la valeur la plus réduite possible, le nombre de tours de l'enroulement secondaire (11) étant choisi d'une manière à rapprocher l'impédance de cet enroulement dans une gamme de fréquences prédéterminée plus étoite à celle-ci de la ligne de transmission (13), et que le réseau d'antenne 12 est conçu de domaine publique à l'aide d'un circuit d'adaptation à faible perte de telle manière que l'impédance sur sa sortie soit égale à celle de la ligne de transmission (13).

7. Antenne de réception selon les revendications 1 à 4, caractérisée du fait que le réseau d'antenne (12) est connecté directement à l'enroulement secondaire (11) du transformateur (10) et qu'il est muni d'un transistor de puissance.

8. Antenne de réception selon la revendication 7 caractérisée du fait que l'inductance de enroulement primaire (9) est équilibrée à la valeur la plus réduite possible, le nombre de tours de l'enroulement secondaire (11) étant choisi d'une manière à rapprocher l'impédance de cet enroulement dans une gamme de fréquences prédéterminée plus étroite à celle-ci nécessaire pour un bon rapport signal à bruit du transistor de puissance au réseau d'antenne (12).

9. Antenne de réception selon la revendication 7 caractérisée du fait que le transistor de puissance (24) est précédé d'un circuit transformateur faible perte (23) dont l'impédance est égale à celle-ci nécessaire pour un bon rapport signal à bruit du transistor de puissance.

10. Antenne de réception selon les revendications 1 à 4, caractérisée du fait que dans un réseau d'antenne dont l'impédance d'entrée peut être définie comme une capacité le taux de transformation ü du transformateur (10) soit fixé de telle manière que vers le bout supérieur d'une large bande de fréquences peu élevée comme p. e. la bande MA exist au niveau du récepteur (14) un rapport signal à bruit optimal.

11. Antenne de réception selon 1 revendication 10 caractérisée du fait que la ligne de transmission (13) est connectée directement à l'enroulement secondaire du transformateur et que l'impédance d'entrée de la ligne de transmission en coopération avec le récepteur branché sur elle est constituée par une capacité Cp et que le taux de transformation ü du transformateur (10) soit fixé de telle manière que vers le bout supérieur d'une large bande de fréquences peu élevée comme p. e. la bande MA existe au niveau du récepteur (14) un rapport signal à bruit optimal.

12. Antenne de réception selon les revendications 10 ou 11, caractérisée du fait que supposant une capacité Ca du panneau de chauffage (2) le rapport de transformation ü de la tension secondaire à la tension primaire du transformateur (10) soit environs
^{**} A.d.Ü: Es Könnte sein, daß in dieser Formel des Wurzelzeichen fehlt. Bitte überprüfen.

13. Antenne de réception selon les revendications 10 et 12, caractérisée du fait que la fréquence résonante comprise dans une large bande de fréquences peu élevées comme p. e. la bande MA constituée par la capacité du panneau de chauffage, celle-ci de l'enroulement primaire ainsi que la capacité d'entrée du réseau d'antenne soit fixée de telle manière qu'au niveau du récepteur le rapport signal àbruit soit environ le même vers les bouts inférieur et supérieur de la bande utile.

14. Antenne de réception selon 1 revendication 13 caractérisée du fait que la fréquence résonante soit fixée de telle manière qu'elle soit env. 2 fois la fréquence la plus basse fu de la large bande.

15. Antenne de réception selon les revendications 12 à 14, caractérisée du fait que le réseau d'antenne (12) soit muni à l'entrée d'un amplificateur large-bande linéaire de domaine publique à faible perte et haute résistance capacitive dont la capacité d'entrée sera CF.

16. Antenne de réception selon les revendications 1 à 15, caractérisée du fait qu'il y ait deux enroulement bifilaires comme bobines primaires de deux transformateurs (10a et 10b) pour le découplage de deux bandes de fréquences différentes et que l'extrémité avant de la première bobine (9a) du transformateur (10a) soit reliée aux deux bornes de CC du panneau de chauffage tandis que les deux fils de l'extrémité arrière de la première bobine (9a) soient reliés à sélection de fréquence pour la première bande utile à basse résistance à la carosserie du véhicule et que les deux fils sur l'extrémité avant de la deuxième bobine (9b) du transformateur (10b) soient reliés aux deux fils sur l'extrémité avant de la première bobine (9a) tandis que les deux fils sur l'extrémité arrière de la deuxème bobine (9b) sont reliés à sélection de fréquence et à basse résistance capacitive au moins our la deuxième bande utile à la carosserie et au bornes de la source d'énergie CC (8) et qu'il y ait pour chaqu'une des bobines primaire un enroulement secondaire (11a a et 11b) séparés de celles-ci et en couplage magnétique avec elles qui alimentent le réseau d'antenne (12).

17. Antenne de réception selon les revendications 1 à et 16, caractérisée du fait que l'extension du panneau de chauffage (2) alimenté à travers l'enroulement bifilaire soit fixée d'un tel degré que la charge thermique sur le transformateur n'excède pas la valeur admissible.

## Claims

1. Receiving and/or transmitting antenna built into the rear window of a car consisting of the demister array and an inductor constructed as a bifilar winding with two wires in parallel the top end of these two inductor wires being connected to the DC terminals of the defroster array and their bottom ends connected to the terminal pads of the DC power source, chraracterized in the fact that the bifilar inductor (9) is the primary of a transformer (10), the two wires on the far end of the inductor being connected for radiofrequency to the car-body (3) and the secondary (11) designed as a separate winding in magnetic coupling with the primary connected to an antenna network 12 with antenna feed point (20, 21).

2. Antenna as per claim 1, characterized by the fact that the primary (9) of the transformer (10) on its first end (4) is tied by shortest possible leads (16, 17) to the DC power terminals (5, 6) of the heater array.

3. Antenna as per claims 1 and 2, characterized by the fact that the primary and secondary windings of the transformer (10) are put onto a common ferrit core (15).

4. Antenna as per claims 1 to 3, characterized by the fact that the RF connection of the two wires on the far end of the inductor (9) to a conductive part of the car-body (3) is made for a selected frequency by means of a customized filter as is of public domain having a low-ohmage characteristic within the frequency band the antenna is intended for.

5. Antenna as per claims 1 to 4, characterized by the fact that the inductance of the primary (9) is sized as small as possible the number of turns of the secondary winding being such that in a given small frequency range the secondary winding's impedance is nearly equivalent to the impedance of the antenna RF feed line (13), the antenna network (12) being designed as a junction network.

6. Antenna as per claims 1 to 4, characterized by the fact that the inductance of the primary 9 is sized as small as possible and the number of turns of the secondary winding 11 is such that in a given small frequency range the secondary winding's impedance is nearly equivalent to the impedance of the antenna RF feed line (13), the antenna network (12) being designed in a manner according to public-domain by means of low-loss matching facilities such that at its output the impedance is identical to that on the RF feed line 13.

7. Receiving antenna as per claims 1 to 4, characterized by the fact that the antenna network 12 is connected directly to the secondary winding 11 of the transformer 10 and that it is provided with a power transistor.

8. Receiving antenna as per claim 7 characterized by the fact that the inductance of the primary 9 is sized as small as possible and the number of turns of the secondary winding 11 is such that in a given small frequency range the secondary winding's impedance is nearly equivalent to the impedance value necessary for the power transistor in the antenna network 12 to produce an optimal signal-to-noise ratio.

9. Receiving antenna as per claim 7, characterized by the fact that before the power transistor (24) comes as low-loss transformer network (23) whose output impedance is the same value as is needed for the power transistor to produce an optimal signal-to-noise ratio.

10. Receiving antenna as per claims 1 to 4, characterized by the fact in an antenna network 12 whose input impedance related to the useful frequency band can be described as a capacitance, the ratio of conversion ü of the transformer (10) is selected such that at the upper end of a broad frequency band of low frequencies like e.g. the AM band an optimal signal-to-noise ratio is created in the car radio (14).

11. Receiving antenna as per claim 10, characterized by the fact that the antenna RF feed line (13) is connected directly to the secondary winding of the transformer, the input impedance of the RF feed line with the car radio connected to it is defined by a capacitance Cp and that the conversion ratio ü of the transformer is selected such that at the upper end of a broad frequency band of low frequencies like e.g. the AM band an optimal signal-to-noise ratio is created in the car radio (14).

12. Receiving antenna as per claims 10 to 11, characterized by the fact that at a capacitance Ca of the defroster array (2) the ratio between the secondary voltage and the primary voltage of the transformer (10) being selected to be appr.
^{**} A.d.Ü: Es konnte sein, daß in dieser Formel das Wurzelzeichen fehlt. Bitte überprüfen.

13. Receiving antenna as per claims 10 to 12, characterized by the fact that the resonance frequency defined by the capacitances of the defrosting array, of the primary and the input capacitance of the antenna network within a wide band of low frequencies likethe AM band is selected such that the signal-to-noise ratio of the connected receiver is essentially identical at both ends of the frequency band.

14. Receiving antenna as per claims 1 to 13, characterized by the fact that the resonance frequency is selected to be about twice the lowest frequency Fu of the wide band of low radiofrequencies.

15. Receiving antenna as per claims 12 to 14, characterized by the fact that the antenna network (12) has at its input a solid-state low-noise linear capacitively high-ohmage wideband amplifier of public domain characteristics having the input capacitance Cf.

16. Antenna as per claims 1 to 15, characterized by the fact that there are two bifilar windings as the primaries of two transformers (10a and 10b) coupling out two different frequency bands, the first side of the first primary (9a) of the transformer (10a) being connected to the DC power terminals of the defroster and the far ends of the two wires of the first primary (9a) for the first frequency band being connected for a selected frequency at low ohmage to the car-body while the two wires of the front end of the second primary (9b) of the transformer (10b) are tied to the two wires on the far end of the first primary (9a), the two wires on the far end of the second primary (9b) being RF-connected at low ohmage at least for the second frequency band to the car-body and electrically to the terminal pads of the DC power source, each of the two primaries being corresponded by a separate secondary winding (11a) and (11b) in magnetic coupling with their respective primaries feeding the antenna network (12).

17. Antenna as per claims 1 and 16, characterized by the fact that the size of the defroster array (2) fed through the bifilar winding is selected such that the maximum admissible thermal load of the transformers is not exceeded.
